# EUROPÄISCHE PATENTANMELDUNG

(11) **EP 0 882 862 A1**
(43) Veröffentlichungstag der Anmeldung: **09.12.1998**
(21) Anmeldenummer: 98109910.4
(22) Anmeldetag: 29.05.1998
(51) Int. Cl.: E05C 9/00, E06B 3/22

(54) **Armiertes Fenster, armierte Tür oder dergl.**

(30) Priorität: 06.06.1997 DE 19723970
(71) Anmelder: THYSSEN POLYMER GMBH, 94327 Bogen (DE)
(72) Erfinder: Hübner, Otmar, 94327 Bogen (DE); Pielmeier, Günter, 94327 Bogen (DE)

(57) **Zusammenfassung**

Die Erfindung betrifft ein erneuertes Fenster, Türe oder dergl. aus Kunststoffprofilen mit einem Dreh-Kippbeschlag, der eine Schubstange (3) besitzt und mit einem Verriegelungszapfen (3a) ausgerüstet ist, wobei der Dreh-Kippbeschlag ein Aussteifungsprofil (2) aufweist, in dem Rahmenprofil (1) eine Aufnahmenut (1a) für das Aussteifungsprofil (2) vorgesehen ist und das Aussteifungsprofil eine längliche Aussparung (2b) für den Verriegelungszapfen (3a) der unterhalb des Aussteifungsprofiles (2) beweglich angeordneten Schubstange (3) des Dreh-Kippbeschlages aufweist.

## Beschreibung

Die Erfindung betrifft ein armiertes Fenster, Türe oder dergl. aus Kunststoffprofilen mit einem Beschlag, beispielsweise einem Dreh-, Kippbeschlag, der eine Schubstange besitzt und mit Getriebe, Eckumlenkungen und Verriegelungszapfen ausgerüstet ist.

Derartige Fenster etc. sind an sich bekannt. Dabei wird in bekannter Weise ein Armierungsprofil in das Kunststoffhohlprofil eingeschoben und ein mit dem Kunststoffprofil verschraubter Beschlag vorgesehen.

Eine solche Anordnung weist den Nachteil auf, daß Aufbau und Montage recht material-, zeit- und kostenintensiv sind.

Hier setzt die Erfindung ein. Der Erfindung, wie sie in den Ansprüchen beschrieben ist, liegt daher die Aufgabe zugrunde, ein Fenster, Türe oder dergl. zu schaffen, das stabil, einfach aufgebaut und leicht zu montieren ist.

Die mit der Erfindung erzielten Vorteile liegen insbesondere in der Zusammenfassung des Armierungsprofiles mit dem Beschlag zu einer Einheit, wodurch die getrennte Anordnung und Montage beider Teile vermieden wird und der Aufbau des Fensters sich einfacher gestaltet. Bei Fensterflügeln aus Kunststoffprofilen bis zu Abmessungen von etwa 1300 x 1400 mm kann somit ein besonderes Aussteifungsprofil entfallen, bei größeren Abmessungen der Fensterflügel ist ein solches Aussteifungsprofil ratsam, da die Festigkeit des Fensterflügels (E-Modul) gem. den Armierungsrichtlinien der Kunststoffindustrie nicht mehr ausreichend ist.

Die Erfindung ist nachstehend anhand eines in der Abbildung dargestellten Ausführungsbeispieles näher erläutert.

Die Abbildung zeigt die perspektivische Darstellung eines erfindungsgemäßen Fensters mit einem Flügelprofil 1, dem kombinierten Armierungsprofil 2 mit seiner Schubstange 3 und einem Verriegelungszapfen 3a.

Das Armierungsprofil 2 ist in eine Nut 1a des Flügelprofiles 1 eingesetzt und liegt auf den Auflageflächen 2a eines etwa H-förmigen Stützprofil 1c auf. Es ist zusätzlich mittels zweier Profilvorsprünge 1b in seiner Lage fixiert.

Unterhalb des Querschenkels 2a des Aussteifungsprofiles 2 jedoch innerhalb des H-förmigen Stützprofiles 1c verläuft die Schubstange 3 des Beschlages, die mit ihrem Verriegelungszapfen 3a durch einen Schlitz 2b des Aussteifungsprofiles 2 ragt. Mit 4 ist ein Befestigungsmittel beispielsweise eine Schraube für das Aussteifungsprofil 2 bezeichnet.

Wird die Schubstange 3 unterhalb des Querschenkels des Aussteifungsprofiles 2 verschoben, bewegt sich auch der darauf befestigte Verriegelungszapfen 3 und der Beschlag des Fensters wird entweder in seine Wirk- oder Ruhestellung bewegt.

Das mit der Erfindung vorgeschlagene Fenster weist die notwendige Festigkeit und, auf einfache Weise damit kombiniert, sämtliche erforderlichen Eigenschaffen eines solchen Fensters auf. Die Erfindung ist selbstverständlich nicht auf das beschriebene Beispiel eines aus Kunststoffhohlkammerprofilen bestehenden Fensterflügels beschränkt. Sie kann auch bei Fenstern aus anderen Materialien, z.B. Holz, Metall oder auch aus Werkstoffkombinationen mit Erfolg angewandt werden.

### BEZUGSZEICHENLISTE

- 1: Flügelprofil
- 1a: Nut
- 1b: Profilvorsprünge
- 1c: Stütsprofil
- 1d: Auflageflächen
- 2: Aussteifungsprofil = Dreh-, Kippbeschlag
- 2a: Querschenkel von 2
- 2b: Schlitz
- 3: Schubstange
- 3a: Verriegelungszapfen
- 4: Befestigungsschraube

## Patentansprüche

1. Armiertes Fenster, Türe oder dergl. aus Kunststoffprofilen mit einem Beschlag, beispielsweise einem Dreh-, Kippbeschlag, der eine Schubstange besitzt und mit einem Verriegelungszapfen ausgerüstet ist, **dadurch gekennzeichnet,** daß in dem Rahmenprofil (1) eine Aufnahmenut (1a) für ein Aussteifungsprofil (2) vorgesehen ist und dieses Aussteifungsprofil (2) gleichzeitig als Dreh-, Kippbeschlag ausgebildet ist und eine längliche Aussparung (2c) für den Verriegelungszapfen (3a), der unterhalb des Aussteifungsprofiles (2) beweglich angeordneten Schubstange (3) des Verriegelungsmechanismus aufweist.

2. Fenster, Türe oder dergl. nach Anspruch 1, **dadurch gekennzeichnet,** daß das Aussteifungsprofil (2) U-förmig ausgebildet ist und von in die Aufnahmenut (1a) ragenden Vorsprüngen (1b,1c) des Flügelprofils (1) und einem etwa H-förmig ausgebildeten Stützprofil (1d) mit Auflageflächen (1d) für das Aussteifungsprofil (1) in seiner Position fixiert ist, wobei die Schubstange (3) unterhalb des Querschenkels (2a) des U-förmigen Aussteifungsprofiles (2) verläuft.
